# EUROPÄISCHE PATENTSCHRIFT

(11) **EP 1 318 696 B1**
(45) Veröffentlichungstag und Bekanntmachung des Hinweises auf die Patenterteilung: **15.06.2005**
(21) Anmeldenummer: 01128278.7
(22) Anmeldetag: 28.11.2001
(51) Int. Cl.: H05B 3/62

(54) **Verfahren zum elektrischen Beheizen von Öfen für die Wärmebehandlung metallischer Werkstücke**
Method for electrically heating a furnace for thermal treatment of metallic workpieces
Procédé de chauffage électrique d'un four pour le traitment thermique de pièces métalliques

(43) Veröffentlichungstag der Anmeldung: 11.06.2003
(73) Patentinhaber: Ipsen International GmbH, 47533 Kleve (DE)
(72) Erfinder: Lemken, Karl-Heinz, 47533 Kleve (DE)
(74) Vertreter: Stenger, Watzke & Ring Patentanwälte

(56) Entgegenhaltungen:
- EP-A- 0 535 319
- GB-A- 925 238
- US-A- 5 251 231

## Beschreibung

Die Erfindung betrifft ein Verfahren zum elektrischen Beheizen von Öfen für die Wärmebehandlung metallischer Werkstücke, insbesondere von zum Plasmaaufkohlen oder -nitrieren einsetzbaren Vakuumöfen, bei dem die Heizelemente eines Ofens mit einer Heizspannung versorgt werden, die auf der Sekundärseite eines an ein Drehstromnetzwerk angeschlossenen Drehstromtransformators erzeugt wird.

In Drehstromnetzwerken fließt üblicherweise ein durch drei um jeweils 120° zueinander phasenverschobene Wechselspannungen hervorgerufener Drehstrom, welcher bei nicht rein ohmschen elektrischen Verbrauchern, also elektrischen Verbrauchern mit Stromkreisteilen mit induktiven und/oder kapazitiven Eigenschaften, eine von der Induktivität und/oder Kapazitivität des Verbrauchers abhängende Phasenverschiebung (ϕ) zwischen Spannung und Strom aufweist.

In Drehstromnetzwerken ist nur die vom Drehstrom erzeugte Wirkleistung in elektrischen Verbrauchern - Betriebsmitteln, die elektrische Energie benötigen, um eine vom Menschen gestellte Aufgabe zu erfüllen - nutzbar. Im Drehstromnetzwerk tritt aber noch eine vom Blindstrom herrührende Blindleistung (Q) auf, die nicht zur nutzbaren Leistung beiträgt. Die Blindleistung hat ihre Ursache in der Phasenverschiebung zwischen Spannung und Strom, die durch Induktivitäten und Kapazitäten im Stromkreis hervorgerufen und zum Aufbau von elektrischen und magnetischen Feldern verbraucht wird. Die Blindleistung (Q) wirkt sich ungünstig auf elektrische Anlagen aus, da sie Spannungsabfälle und Stromwärmeverluste verursacht und eine zusätzliche Belastung für Generatoren, Transformatoren und Leitungen darstellt. Von den Energieversorgungsunternehmen wird deshalb von größeren Verbrauchern die Einhaltung eines Leistungsfaktors (cos ϕ) zwischen 0,8 und 0,9 gefordert. Darüber hinaus ist eine Bezahlung des Blindleistungsbezuges vorgesehen. Industriebetriebe sind daher daran interessiert, die in ihrem Netz entstehende Blindleistung zu kompensieren.

Zur Kompensation von Blindleistung in Drehstromnetzwerken sind zahlreiche Kompensationsanlagen und -einrichtungen bekannt, wie beispielsweise Synchronkompensatoren, auch Phasenschieber genannt, Blindleistungskondensatoren und Blindleistungsstromrichter. Diese Anlagen und Einrichtungen bewirken eine Verkleinerung des Phasenwinkels (ϕ) zwischen Wirkleistung (P) und Scheinleistung (S) und damit eine Verkleinerung der den Energieversorgungsunternehmen zu bezahlenden Blindleistung (Q). Nachteilig ist der mit Anlagen und Einrichtungen zur Kompensation von Blindleistungen gegebene, nicht unbedeutende anlagentechnische und in wirtschaftlicher Hinsicht kostenintensive Aufwand, den es im Hinblick auf möglichst geringe Herstellungs- und Betriebskosten zu vermeiden gilt.

Eine Kompensation der Blindleistung ist in besonderem Maße bei Öfen für die Wärmebehandlung metallischer Werkstücke von Nutzen, insbesondere bei zum Plasmaaufkohlen oder -nitrieren von Werkstücken eingesetzten Vakuumöfen. Um eine lonisierung der Ofenatmosphäre im Bereich der Heizelemente beim Plasmaaufkohlen oder -nitrieren zu vermeiden, sind bekannte Öfen mit Heizelementen versehen, die einen niederohmigen Widerstand aufweisen und mit einer geringen Heizspannung versorgt werden. Eine niederohmige Auslegung der Heizelemente erfordert allerdings eine entsprechend große Masse der Heizelemente, die ihrerseits eine erhöhte Heizleistung bedingt. Die erhöhte Heizleistung sowie die geringe Heizspannung haben neben einem beachtlichen anlagentechnischen und infolgedessen kostenintensiven Herstellungsaufwand zur Folge, daß ein Strom mit hoher Stromstärke durch die Heizelemente fließt, der demgemäß einen hohen Blindstromanteil und eine entsprechend hohe Blindleistung (Q) mit sich bringt.

Bei Drehstromtransformatoren und insbesondere im Zusammenhang mit Öfen für die Wärmebehandlung metallischer Werkstücke zur Steuerung der Heizspannung und damit der Temperatur in der Ofenkammer eingesetzten variabel einstellbaren Reaktanztransformatoren, VRT genannt, ist der Leistungsfaktor (cos ϕ) nur in einem bestimmten Arbeitspunkt bzw. in einem Bereich von vorbestimmten Arbeitspunkten bei akzeptablen Werten zwischen 0,8 und 0,9 haltbar. Bereits geringste Abweichungen von dem bzw. den Arbeitspunkten der Transformatoren sind mit einer hohen Verringerung des Leistungsfaktors (cos ϕ) und damit mit einer Erhöhung des Blindstromanteils und einer entsprechend hohen Blindleistung (Q) verbunden. Insbesondere bei variabel einstellbaren Reaktanztransformatoren (VRTs), welche bei Öfen für die Wärmebehandlung metallischer Werkstücke die Leistungsübertragung von der Primärseite auf die Sekundärseite des Transformators mittels einer auf für den Heizvorgang charakteristischen Betriebsparametern basierenden Stellgröße reguliert, ist aufgrund sich nahezu ständig ändernder Betriebsparameter des Heizvorgangs, beispielsweise der Ofentemperatur, der Chargentemperatur oder der jeweils erforderlichen Heizleistung, ein Abweichen vom optimalen Arbeitspunkt oder des Bereichs von Arbeitspunkten und einer damit einhergehenden Erhöhung der Blindleistung (Q) verbunden, wie empirische Versuche gezeigt haben.

Der Erfindung liegt in Anbetracht dieses Standes der Technik die **Aufgabe** zugrunde, ein Verfahren zum elektrischen Beheizen von Öfen für die Wärmebehandlung metallischer Werkstücke der eingangs genannten Art dahingehend weiterzubilden, daß sich auf einfache und kostengünstige Weise ein verhältnismäßig geringer Blindleistungsanteil erzielen läßt.

Diese Aufgabe ist bei einem Verfahren mit den eingangs genannten Merkmalen erfindungsgemäß dadurch **gelöst**, daß die primärseitigen Spulenwicklungen des Drehstromtransformators während einer ersten Heizphase in Dreieckschaltung und während einer zweiten Heizphase in Sternschaltung geschaltet werden, wobei der Umschaltzeitpunkt von Dreieckschaltung auf Sternschaltung in Abhängigkeit von für den Heizvorgang charakteristischen Betriebsparametern bestimmt wird.

Der Erfindung liegt die Erkenntnis zugrunde, daß der Heizvorgang beim elektrischen Beheizen von Öfen für die Wärmebehandlung metallischer Werkstücke Heizphasen umfaßt, die unterschiedliche Heizleistungen benötigen. So ist beispielsweise beim Aufheizen des Ofens auf eine bestimmte Temperatur eine größere Heizleistung erforderlich, als für das Halten des Ofens auf einer für die geforderte Wärmebehandlung notwendigen Behandlungstemperatur. Erfindungsgemäß wird durch das Umschalten der primärseitigen Spulenwicklungen des Drehstromtransformators von Dreieckschaltung auf Sternschaltung in Abhängigkeit von für den Heizvorgang charakteristischen Betriebsparametern gewährleistet, daß der Drehstromtransformator in einem Arbeitspunkt bzw. in einem Bereich von Arbeitspunkten arbeitet, in welchem ein hoher Leistungsfaktor (cos ϕ) gegeben ist. Durch die Umschaltung von Dreieckschaltung auf Sternschaltung wird die dem Drehstromtransformator primärseitig zugeführte elektrische Leistung verringert. Dabei wird der Arbeitspunkt des Drehstromtransformators trotz der damit verbundenen Verringerung der sekundärseitigen elektrischen Ausgangsleistung ebenso wie der mit dem bzw. den Arbeitspunkten verbundene Leistungsfaktor (cos ϕ) eingehalten, so daß eine Einschränkung der Blindleistung ohne aufwendige Kompensation erreicht wird.

Hierbei kommt in vorteilhafter Weise zum Tragen, daß die Dreieckschaltung der primärseitigen Spulenwicklungen in der ersten Heizphase eine hohe Heizleistung bewirkt, so daß sich eine entsprechend kurze Aufheizzeit ergibt. Nach dem Aufheizen ist in der zweiten Heizphase nur noch eine geringe Heizleistung zum Halten der Temperatur erforderlich. Dem wird erfindungsgemäß durch das Umschalten von Dreiecksschaltung auf Sternschaltung in Abhängigkeit von für den Heizvorgang charakteristischen Betriebsparametern und der damit einhergehenden geringeren sekundärseitigen Heizspannung Rechnung getragen.

Vor allem im Zusammenhang mit einer Plasmaaufkohlung oder Plasmanitrierung führt letzteres darüber hinaus dazu, daß eine lonisierung der Ofenatmosphäre im Bereich der Heizelemente vermieden wird. Anstelle einer ansonsten erforderlichen Kompensation von Blindleistung (Q) wird durch die erfindungsgemäße Umschaltung die ansonsten zu kompensierende Blindleistung (Q) gar nicht erst erzeugt. Bedingt durch die Umschaltung der primärseitigen Spulenwicklungen des Drehstromtransformators von Dreieckschaltung auf Sternschaltung liegen an der Primärseite des Drehstromtransformators unterschiedlich große Leiterspannungen und Leisterströme an, die dazu führen, daß die auf der Sekundärseite des Drehstromtransformators erzeugte Heizspannung durch das Umschalten von Dreieckschaltung auf Sternschaltung geringer wird und demgemäß eine geringere Heizleistung während der zweiten Heizphase bereitgestellt wird. Es wurde festgestellt, daß die durch Umschaltung von Dreieckschaltung auf Sternschaltung gegebene verringerte elektrische Heizleistung auf der Sekundärseite des Drehstromtransformators vorteilhafterweise im wesentlichen der während der zweiten Heizphase für das Halten der für die geforderte Wärmebehandlung notwendigen Betriebstemperatur erforderlichen verringerten Heizleistung entspricht. Vorteilhafterweise wird der Umschaltzeitpunkt von Dreieckschaltung auf Sternschaltung in Abhängigkeit einer vorgebbaren Stellgröße, vorzugsweise eines variabel einstellbaren Reaktanztransformators, bestimmt.

In einer besonders vorteilhaften Ausgestaltung der Erfindung wird der Umschaltzeitpunkt von Dreieckschaltung auf Sternschaltung in Abhängigkeit von der Ofentemperatur und/oder der Chargentemperatur und/oder des Leistungsfaktors (cos ϕ) als für den Heizvorgang charakteristischen Betriebsparametern bestimmt.

Von Vorteil ist ferner, mittels eines Schütz von der Dreieckschaltung auf die Sternschaltung umzuschalten, da dann die Leistungsverluste gering gehalten werden und die Blindleistung erheblich verringert wird.

In bevorzugter Ausgestaltung der Erfindung wird von Heizelementen mit einem vergleichsweise hochohmigen Widerstand Gebrauch gemacht. Dies ist im Unterschied zu bisherigen Verfahrensführungen auch beim Plasmaaufkohlen oder Plasmanitrieren möglich, weil durch die Sternschaltung sowohl die Stromstärke als auch die Heizleistung und damit die Heizspannung während der zweiten Heizphase herabgesetzt ist, so daß - wie zuvor erörtert - die Gefahr einer lonisierung der Ofenatmosphäre im Bereich der Heizelemente ausgeschlossen werden kann. Durch den Einsatz von Heizelementen mit einem hochohmigen Widerstand verringert sich der anlagentechnische Herstellungsaufwand, da sich die Masse der Heizelemente reduzieren läßt und dementsprechend die erforderliche Heizleistung geringer wird. Darüber hinaus kann auf diese Weise für verschiedenartige Ofentypen die gleichen Heizelemente Anwendung finden, so daß der bisher bei Öfen für Plasmaaufkohlen oder Plasmanitrieren maßgebliche Mehraufwand entfällt.

Gemäß einer vorteilhaften Weiterbildung der Erfindung wird als Drehstromtransformator ein variabel einstellbarer Reaktanztransformator eingesetzt. Im Zusammenspiel mit einen hochohmigen Widerstand aufweisenden Heizelementen bietet dies den Vorteil, daß die Heizspannung respektive Temperatur in der Ofenkammer anstelle mit einem Schütz durch Variation der Stellgröße des Reaktanztransformators einstellbar ist. Die sich infolge der Veränderung der Stellgröße eines Reaktanztransformators in Richtung kleinerer Werte üblicherweise ergebende Verringerung des Leistungsfaktors (cos ϕ) ist aufgrund der Hochohmigkeit des Widerstands der Heizelemente dabei von untergeordneter Bedeutung. Um eine Feineinstellung der Heizspannung zu erreichen wird sonach ferner vorgeschlagen, daß die Heizspannung für die erste und zweite Heizphase - unbeschadet der Umschaltung von Dreieck- auf Sternschaltung mittels eines Schütz - durch Variieren der Stellgröße des Reaktanztransformators angepaßt wird.

Zweckmäßigerweise wird während der ersten Heizphase eine Heizspannung von weniger als 60 V, vorzugsweise ca. 50 V, und während der zweiten Heizphase eine Heizspannung von weniger als 35 V, vorzugsweise ca. 30 V, an die Heizelemente angelegt. Beim Plasmaaufkohlen oder Plasmanitrieren ist somit in der ersten Heizphase eine kurze Aufheizzeit sichergestellt und in der zweiten Heizphase eine Beeinträchtigung der Ofenatmosphäre durch unerwünschte lonisierung im Bereich der Heizelemente ausgeschlossen. Schließlich wird vorgeschlagen, ein Drehstromnetz mit einer Spannung von etwa 400 V vorzusehen, so daß der Betrieb eines Ofens für die Wärmebehandlung metallischer Werkstücke am öffentlichen Stromnetz ermöglicht ist.

Weitere Einzelheiten, Merkmale und Vorteile der Erfindung ergeben sich aus der nachfolgenden Beschreibung bevorzugter Ausführungsbeispiele. In der zugehörigen Zeichnung zeigen im einzelnen:
- Figur 1: eine schematische Darstellung des Stromlaufplans einer elektrischen Heizeinrichtung für einen Vakuumofen;
- Figur 2: eine detaillierte Darstellung des Stromlaufplans gemäß Figur 1;
- Figur 3: in einem Diagramm den zeitlichen Verlauf des Leistungsfaktors (cos ϕ) beim Heizvorgang gemäß dem Stand der Technik;
- Figur 4: in einem Diagramm den zeitlichen Verlauf des Leistungsfaktors (cos ϕ) eines erfindungsgemäßen Heizvorgangs mit einer Umschaltung der primärseitigen Spulenwicklungen von Dreieckschaltung auf Sternschaltung in Abhängigkeit des Leistungsfaktors (cos ϕ);
- Figur 5: in einem Diagramm den zeitlichen Verlauf des Leistungsfaktors (cos ϕ) eines erfindungsgemäßen Heizvorgangs mit einer Umschaltung der primärseitigen Spulenwicklungen von Dreieckschaltung auf Sternschaltung in Abhängigkeit von der Ofentemperatur und
- Figur 6: in einem Diagramm den zeitlichen Verlauf des Leistungsfaktors (cos ϕ) eines erfindungsgemäßen Heizvorgangs mit einer Umschaltung der primärseitigen Spulenwicklungen von Dreieckschaltung auf Sternschaltung in Abhängigkeit von der Chargentemperatur.

Der in den Fig. 1 und 2 dargestellte Stromlaufplan zeigt als Flach-Kupferleitungen mit einem Querschnitt von 30 x 10 mm ausgebildete Stromstränge 1a, 1b, 1c eines eine Netzspannung von etwa 400 V aufweisenden Drehstromnetzes. Die Stromstränge 1a, 1b, 1c sind mit Sicherungslasttrenner 2a, 2b der Größe NH2 verbunden, die mit 315 A gesichert sind. Über einen Querschnitt von 20 x 10 mm aufweisende Flach-Kupferleitungen 3a, 3b sind die Sicherungslasttrenner 2a, 2b an einen auf 300 A ausgelegten Netzschütz 4a und einen gleichfalls auf 300 A ausgelegten Dreieckschütz 4b beziehungsweise einen zu letzterem parallel geschalteten und auf 160 A ausgelegten Sternschütz 4c angeschlossen. Flach-Kupferleitungen 5a, 5b mit einem Querschnitt von 6 x 120 mm² verbinden die Schütze 4a bis 4c mit den primärseitigen Spulenwicklungen eines variabel einstellbaren Reaktanztransformators 6. Wie insbesondere anhand von Fig. 2 zu erkennen, sind die sekundärseitigen Spulenwicklungen des Reaktanztransformators 6 über Flach-Kupferleitungen 7a, 7b, 7c der Stärke 2 x 120 x 10 mm an Heizelemente 8a, 8b, 8c mit einem hochohmigen Widerstand angeschlossen.

Die primärseitigen Spulenwicklungen des Reaktanztransformators 6 sind je nach Verfahrenszustand einer in dem Vakuumofen durchgeführten Wärmebehandlung entweder in einer Dreieckschaltung oder in einer Sternschaltung verknüpft. Durch die Schütze 4b, 4c kann von der Dreieckschaltung auf die Sternschaltung umgeschaltet werden. Im Fall der Dreieckschaltung liegt auf der Primärseite des Reaktanztransformators 6 eine Leiterspannung von etwa 400 V an. Der durch die primärseitigen Spulenwicklungen des Reaktanztransformators 6 fließende Strom hat dabei eine Stromstärke von etwa 464 A. Im Fall der Sternschaltung liegt auf der Primärseite des Reaktanztransformators 6 eine geringere Leiterspannung von etwa 230 V an. Die Größe des Primärstroms ist gleichfalls niedriger und beträgt etwa 268 A.

Durch eine Scheinleistung von jeweils 118 kVA übertragende Einzeltransformatoren 9a, 9b, 9c des Reaktanztransformators 6 wird die auf der Primärseite des Reaktanztransformators 6 jeweils anliegende Leiterspannung heruntertransformiert, im Fall der Sternschaltung beispielsweise auf eine an der Sekundärseite des Reaktanztransformators abfallende Heizspannung von etwa 35 V. Bei einem Sekundärstrom der Stromstärke 3057 A ergibt sich dadurch eine Wirkleistung von jeweils etwa 107 kW für die Heizelemente 8a, 8b, 8c.

Die auf dem zuvor geschilderten Stromlaufplan basierende Heizeinrichtung ermöglicht, daß die Ofenkammer des Vakuumofens beispielsweise zum Plasmanitrieren metallischer Werkstücke während einer ersten Heizphase auf eine bestimmte Temperatur, etwa 1080 °C, aufgeheizt und während einer zweiten Heizphase auf einer dem jeweiligen Verwendungszweck entsprechenden Nitriertemperatur von beispielsweise 600 °C bis 850 °C für eine vorgegebene Dauer gehalten wird. Während der ersten Heizphase werden dabei die primärseitigen Spulenwicklungen des Reaktanztransformators 6 in der Dreieckschaltung verknüpft, so daß sich aufgrund der damit für die Heizelemente 8a, 8b, 8c bereitgestellten hohen Heizleistung eine kurze Aufheizzeit ergibt. Bei Erreichen der vorgegeben Temperatur am Ende der ersten Heizphase wird mittels des Schütz 4c auf Sternschaltung umgeschaltet, wodurch sowohl der Sekundärstrom als auch die an der Sekundärseite abfallende Heizspannung reduziert wird.

Da zum Halten der Temperatur während der zweiten Heizphase eine geringere Heizleistung erforderlich ist, wird durch die reduzierte Heizspannung eine ausreichende Heizleistung zur Verfügung gestellt. Einer merklichen Veränderung der Stellgröße des Reaktanztransformators 6 zum Anpassen der Heizleistung bedarf es nicht, da dieser weiter in seinem Arbeitspunkt bzw. im Bereich seiner vorgegebenen Arbeitspunkte betrieben wird. Der Reaktanztransformator 6 läßt sich jedoch zur Feineinstellung der Heizleistung heranziehen. Dabei unterbleibt eine bedeutende Verkleinerung des Leistungsfaktors (cos ϕ) unterbleibt. Auf diese Weise wird einem geringen Blindstromanteil Rechnung getragen, der eine aufwendige Blindstromkompensation entbehrlich macht und nicht zuletzt die anfallenden Energiekosten senkt. Die hochohmigen Widerstände der Heizelemente 8a, 8b, 8c unterstützen dies.

Figur 3 zeigt den zeitlichen Verlauf des Leistungsfaktors (cos ϕ) während eines Heizvorgangs gemäß dem Stand derr Technik. Ofen und Charge werden von Raumtemperatur (etwa 20° C) auf eine Temperatur von 900° C erhitzt. Anhand des Temperaturverlaufs von Ofen und Charge ist zu erkennen, daß die Charge dem Temperaturverlauf des Ofens zeitverzögert folgt. Beim Aufheizen befindet sich der Reaktanztransformator 6 noch in seinem Arbeitspunkt, welcher einen Leistungsfaktor von cos ϕ = 0,85 aufweist. Wie anhand von Figur 3 zu erkennen ist, verändert sich der Arbeitspunkt des Reaktanztransformators beim Aufheizen, mit der Folge, daß der Leistungsfaktor cos ϕ auf einen Wert von cos ϕ = 0,5 abfällt. Mit dem Abfall des Leistungsfaktors cos ϕ erhöht sich dabei der Blindstromanteil und damit die Blindleistung Q in unerwünschter Weise.

Figur 4 zeigt den zeitlichen Verlauf des Leistungsfaktors cos ϕ für den Heizvorgang gemäß Figur 3 beim Beheizen eines Ofens und einer Charge von Raumtemperatur (etwa 20° C) auf eine Behandlungstemperatur von 900° C. Bei dem Ausführungsbeispiel gemäß Figur 4 wird der Umschaltzeitpunkt der primärseitigen Spulenwicklungen des Reaktanztransformators 6 von Dreieckschaltung auf Sternschaltung in Abhängigkeit des Leistungsfaktors cos ϕ bestimmt. Der Umschaltzeitpunkt tᵤₘ wird vorliegend in Abhängigkeit eines vorgegebenen, nicht zu unterschreitenden Leistungsfaktors cos ϕ von 0,80 bestimmt. Beim Aufheizen des Ofens und der Charge verändert sich der Arbeitspunkt des Reaktanztransformators 6, wodurch der zu Beginn des Heizvorgangs einen Wert von 0,85 aufweisende Leistungsfaktor cos ϕ nach und nach abfällt. Bei Erreichen und/oder Unterschreiten eines Leistungsfaktors cos ϕ von 0,80 werden die primärseitigen Spulenwicklungen des Reaktanztransformators 6 von Dreieckschaltung auf Sternschaltung geschaltet. Durch die Umschaltung von Dreieckschaltung auf Sternschaltung nimmt der Reaktanztransformator eine geringere elektrische Leistung aus dem Drehstromnetzwerk auf. Dementsprechend reduziert sich die sekundärseitige elektrische Heizspannung und damit Heizleistung und der Leistungsfaktor cos ϕ erhöht sich auf einen Wert von 0,95, entsprechend einer reduzierten Blindleistung Q. Der Reaktanztransformator arbeitet dabei, abgesehen von geringen Abweichungen, in seinem Arbeitspunkt. Die reduzierte sekundärseitige Heizleistung genügt dabei den für das Halten bzw. geringere Ansteigen der Ofen- bzw. Chargentemperatur erforderlichen Heizleistung für die in der zweiten Heizphase stattfindende Wärmebehandlung metallischer Werkstücke. Nach dem Umschalten von Dreieckschaltung auf Sternschaltung nimmt der Leistungsfaktor cos ϕ von dem im Umschaltzeitpunkt gegebenen Leistungsfaktor cos ϕ = 0,95 nach und nach einen Leistungsfaktor cos ϕ mit einem stabilen Wert von cos ϕ = 0,83 ein.

Den Umschaltzeitpunkt tᵤₘ der primärseitigen Spulenwicklungen des Reaktanztransformators 6 von Dreieckschaltung auf Sternschaltung in Abhängigkeit des Erreichens eines vorgegebenen Leistungsfaktors cos ϕ stellt dementsprechend eine stromkostensenkende Maßnahme dar.

Figur 5 zeigt den zeitlichen Verlauf des Leistungsfaktors cos ϕ für den Heizvorgang eines Ofens bzw. einer Charge von Raumtemperatur (etwa 20° C) auf eine Behandlungstemperatur von etwa 900° C. Der Umschaltzeitpunkt der primärseitigen Spulenwicklungen des Reaktanztransformators 6 von Dreieckschaltung auf Sternschaltung wird dabei in Abhängigkeit von einer vorgebbaren zeitlichen Änderung der Ofentemperatur bestimmt. Dabei wird die zeitliche Änderung der Ofentemperatur ermittelt und bei Erreichen einer vorgebbaren zeitlichen Temperaturänderung von Dreieckschaltung auf Sternschaltung umgeschaltet. Im Umschaltzeitpunkt steigt der beim Aufheizen von einem Wert von 0,85 auf einen Wert unterhalb von 0,80 abgefallene Leistungsfaktor cos ϕ auf einen Wert von 0,95 an und stabilisiert sich während der zweiten Heizphase auf einen Wert von 0,83.

Figur 6 zeigt den zeitlichen Verlauf des Leistungsfaktors cos ϕ für den entsprechenden Heizvorgang eines Ofens bzw. einer Charge von Raumtemperatur (etwa 20° C) auf eine Temperatur von 900° C. Bei dem Ausführungsbeispiel gemäß Figur 6 wird der Umschaltzeitpunkt tᵤₘ der primärseitigen Spulenwicklungen des Reaktanztransformators 6 von Dreieckschaltung auf Sternschaltung in Abhängigkeit von der zeitlichen Änderung der Chargentemperatur bestimmt. Bei Erreichen einer zeitlichen Änderung der Chargentemperatur von δ t = 10° C werden die primärseitigen Spulenwicklungen des Reaktanztransformators 6 von Dreieckschaltung auf Sternschaltung umgeschaltet. Der während der ersten Heizphase von einem Leistungsfaktor cos ϕ = 0,85 auf einen Wert unterhalb von 0,80 abgefallene Leistungsfaktor cos ϕ steigt im Umschaltzeitpunkt tᵤₘ sprunghaft auf einen Leistungsfaktor cos ϕ von etwa 0,85 an und stabilisiert sich während der zweiten Heizphase auf einen Leistungsfaktor cos ϕ = 0,83.

Durch das verfahrensgemäße automatische Umschalten der Verschaltung der primärseitigen Spulenwicklungen von Dreieckschaltung auf Sternschaltung in Abhängigkeit von für den Heizvorgang charakteristischen Betriebsparametern, gemäß Figur 4 in Abhängigkeit des Leistungsfaktors cos ϕ, gemäß Figur 5 in Abhängigkeit der Ofentemperatur und gemäß Figur 6 in Abhängigkeit von der zeitlichen Änderung der Chargentemperatur läßt sich auf einfache und kostengünstige Art und Weise ohne aufwendige Blindleistungskompensationseinrichtungen ein verhältnismäßig geringer Blindleistungsanteil erzielen. Der Umschaltzeitpunkt der primärseitigen Spulenwicklungen des Reaktanztransformators von Dreieckschaltung auf Sternschaltung ist dabei in weiten Bereichen individuellen Bedürfnissen des Heizvorgangs anpaßbar.

Die in den Figuren dargestellten Ausführungsbeispiele dienen lediglich der Erläuterung der Erfindung und sind für diese nicht beschränkend.

### Bezugszeichenliste

- 1a: Stromstrang
- 1b: Stromstrang
- 1c: Stromstrang
- 2a: Sicherungslasttrenner
- 2b: Sicherungslasttrenner
- 3a: Flach-Kupferleitung
- 3b: Flach-Kupferleitung
- 4a: Netzschütz
- 4b: Dreieckschütz
- 4c: Sternschütz
- 5a: Flach-Kupferleitung
- 5b: Flach-Kupferleitung
- 6: Reaktanztransfromator
- 7a: Flach-Kupferleitung
- 7b: Flach-Kupferleitung
- 7c: Flach-Kupferleitung
- 8a: Heizelement
- 8b: Heizelement
- 8c: Heizelement
- 9a: Einzeltransformator
- 9b: Einzeltransformator
- 9c: Einzeltransformator

- S: Scheinleistung
- P: Wirkleistung
- Q: Blindleistung
- RT: Raumtemperatur
- tᵤₘ: Umschaltpunkt
- T: Temperatur

## Patentansprüche

1. Verfahren zum elektrischen Beheizen von Öfen für die Wärmebehandlung metallischer Werkstücke, bei dem die Heizelemente (8a, 8b, 8c) eines Ofens mit einer Heizspannung versorgt werden, die auf der Sekundärseite eines an ein Drehstromnetzwerk angeschlossenen Drehstromtransformators (6) erzeugt wird,
**dadurch gekennzeichnet,**
**dass** die primärseitigen Spulenwicklungen des Drehstromtransformators (6) während einer ersten Heizphase in Dreieckschaltung und während einer zweiten Heizphase in Sternschaltung geschaltet werden, wobei der Umschaltzeitpunkt (tᵤₘ) von Dreieckschaltung auf Sternschaltung in Abhängigkeit von für den Heizvorgang charakteristischen Betriebsparametern bestimmt wird.

2. Verfahren nach Anspruch 1, **dadurch gekennzeichnet, daß** der Umschaltzeitpunkt (tᵤₘ) von Dreieckschaltung auf Sternschaltung in Abhängigkeit einer vorgebbaren Stellgröße bestimmt wird.

3. Verfahren nach Anspruch 1 oder Anspruch 2, **dadurch gekennzeichnet, daß** der Umschaltzeitpunkt (tᵤₘ) von Dreieckschaltung auf Sternschaltung in Abhängigkeit eines vorgebbaren Leistungsfaktors, cos ϕ, bestimmt wird.

4. Verfahren nach Anspruch 3, **dadurch gekennzeichnet, daß** bei Erreichen oder Unterschreiten eines Leistungsfaktors cos ϕ von 0,80 von Dreieckschaltung auf Sternschaltung umgeschaltet wird.

5. Verfahren nach einem der Ansprüche 1 bis 4, **dadurch gekennzeichnet, daß** der Umschaltzeitpunkt (tᵤₘ) von Dreieckschaltung auf Sternschaltung in Abhängigkeit von der Ofentemperatur bestimmt wird.

6. Verfahren nach Anspruch 5, **dadurch gekennzeichnet, daß** in Abhängigkeit einer zeitlichen Temperaturänderung der Ofentemperatur von Dreieckschaltung auf Sternschaltung umgeschaltet wird.

7. Verfahren nach einem der Ansprüche 1 bis 6, **dadurch gekennzeichnet, daß** der Umschaltzeitpunkt (tᵤₘ) von Dreieckschaltung auf Sternschaltung in Abhängigkeit von der Chargentemperatur bestimmt wird.

8. Verfahren nach Anpruch 7, **dadurch gekennzeichnet, daß** in Abhängigkeit einer zeitlichen Temperaturänderung die Chargentemperatur von Dreieckschaltung auf Sternschaltung umgestellt wird.

9. Verfahren nach einem der Ansprüche 1 bis 8, **dadurch gekennzeichnet, daß** der Ofen während der ersten Heizphase auf eine bestimmte Temperatur aufgeheizt und während der zweiten Heizphase auf einer für die geforderte Wärmebehandlung notwendigen Behandlungstemperatur gehalten wird.

10. Verfahren nach einem der Ansprüche 1 bis 9, **dadurch gekennzeichnet, daß** mittels eines Schütz (4b, 4c) von Dreieckschaltung auf Sternschaltung umgeschaltet wird.

11. Verfahren nach einem der Ansprüche 1 bis 10, **dadurch gekennzeichnet, daß dass** von Heizelementen (8a, 8b, 8c) mit einem hochohmigen Widerstand Gebrauch gemacht wird.

12. Verfahren nach einem der Ansprüche 1 bis 11, **dadurch gekennzeichnet, daß** als Drehstromtransformator ein variabel einstellbarer Reaktanztransformator (6) eingesetzt wird.

13. Verfahren nach Anspruch 12, **dadurch gekennzeichnet, daß** die Heizpannung für die erste und zweite Heizphase durch Variieren der Stellgröße des Reaktanztransformators (6) angepaßt wird.

14. Verfahren nach einem der Ansprüche 1 bis 13, **dadurch gekennzeichnet, dass** während der ersten Heizphase eine Heizspannung von weniger als 60 Volt (V), vorzugsweise etwa 50 Volt (V), und während der zweiten Heizphase eine Heizspannung von weniger als 35 Volt (V), vorzugsweise etwa 30 Volt (V), an die Heizelemente (8a, 8b, 8c) angelegt wird.

15. Verfahren nach einem der Ansprüche 1 bis 14, **gekennzeichnet durch** ein Drehstromnetzwerk mit einer Spannung von etwa 400 Volt (V).

16. Verfahren nach einem der Ansprüche 1 bis 15, **dadurch gekennzeichnet, dass** dieses zum elektrischen Beheizen von zum Plasmaaufkohlen oder -nitrieren einsetzbaren Vakuumöfen für die Wärmebehandlung metallischer Werkstücke eingesetzt wird.

## Claims

1. Method for the electrical heating of furnaces for the heat treatment of metallic workpieces, in which the heating elements (8a, 8b, 8c) of a furnace are supplied with a heating voltage which is generated on the secondary side of a three phase transformer (6) connected to a three phase power network, **characterised in that** the coil windings of the three phase transformer (6) on the primary side are switched in a delta connection in a first heating phase and in a star connection in a second heating phase, whereby the switchover time (tᵤₘ) from the delta connection to the star connection is determined as a function of characteristic operating parameters for the heating process.

2. Method as claimed in Claim 1, **characterised in that** the switchover time (tᵤₘ) from delta connection to the star connection is determined as a function of a predeterminable control variable.

3. Method as claimed in Claim 1 or Claim 2, **characterised in that** the switchover time (tᵤₘ) from the delta connection to the star connection is determined as a function of a predeterminable output factor, cos φ.

4. Method as claimed in Claim 3, **characterised in that** when the output factor reaches or falls below the output factor cos φ of 0.80, the switchover from the delta connection to the star connection takes place.

5. Method as claimed in any one of Claims 1 to 4, **characterised in that** the switchover time (tᵤₘ) from the delta connection to the star connection is determined as a function of the furnace temperature.

6. Method as claimed in Claim 5, **characterised in that** the switchover from the delta connection to the star connection takes place as a function of a change in the furnace temperature over time.

7. Method as claimed in any one of Claims 1 to 6, **characterised in that** the switchover time (tᵤₘ) from the delta connection to the star connection is determined as a function of the batch temperature.

8. Method as claimed in Claim 7, **characterised in that** the switchover from the delta connection to the star connection takes place as a function of a change in the batch temperature over time.

9. Method as claimed in any one of Claims 1 to 8, **characterised in that** the furnace is heated up to a specific temperature during the first heating phase and is maintained at a treatment temperature necessary for the required heat treatment during the second heating phase.

10. Method as claimed in any one of Claims 1 to 9, **characterised in that** the switchover from the delta connection to the star connection takes place using a contactor (4b, 4c).

11. Method as claimed in any one of Claims 1 to 10, **characterised in that** heating elements (8a, 8b, 8c) with a high ohmic resistance are used.

12. Method as claimed in any one of Claims 1 to 11, **characterised in that** a variably adjustable reactance transformer (6) is used as a three phase transformer.

13. Method as claimed in Claim 12, **characterised in that** the heating voltage for the first and second heating phase is adapted by varying the control variable of the reactance transformer (6).

14. Method as claimed in any one of Claims 1 to 13, **characterised in that** during the first heating phase a heating voltage of less than 60 volts (V), preferably 50 volts (V) is applied to the heating elements, and during the second heating phase a heating voltage of less than 35 volts (V), preferably 30 volts (V), is applied to the heating elements.

15. Method as claimed in any one of Claims 1 to 14, **characterised by** a three-phase power network with a voltage of 400 volts (V).

16. Method as claimed in any one of Claims 1 to 15, **characterised in that** it is used for the electrical heating of vacuum furnaces which can be used for plasma carburising or nitriding for the heat treatment of metallic workpieces.

## Revendications

1. Procédé de chauffage électrique de fours pour le traitement thermique de pièces métalliques, dans lequel les éléments de chauffage (8a, 8b, 8c) d'un four sont alimentés par une tension de chauffage générée sur le côté secondaire d'un transformateur de courant triphasé (6) raccordé au réseau de courant triphasé, **caractérisé en ce que** les enroulements à bobine du côté primaire du transformateur de courant triphasé (6) sont montés au cours d'une première phase de chauffage dans un couplage en triangle et au cours d'une seconde phase de chauffage dans un couplage en étoile, le moment de commutation (tᵤₘ) du couplage en triangle au couplage en étoile étant déterminé en fonction des paramètres de fonctionnement caractéristiques au processus de chauffage.

2. Procédé selon la revendication 1, **caractérisé en ce que** le moment de commutation (tᵤₘ) du couplage en triangle au couplage en étoile est déterminé en fonction d'une valeur de réglage prédéfinissable.

3. Procédé selon la revendication 1 ou 2, **caractérisé en ce que** le moment de commutation (tᵤₘ) du couplage en triangle au couplage en étoile est déterminé en fonction d'un facteur de puissance, cos ϕ.

4. Procédé selon la revendication 3, **caractérisé en ce que** l'on commute du couplage en triangle au couplage en étoile lorsque l'on atteint ou passe en dessous d'un facteur de puissance cos ϕ de 0,80.

5. Procédé selon l'une quelconque des revendications 1 à 4, **caractérisé en ce que** le moment de commutation (tᵤₘ) du couplage en triangle au couplage en étoile est déterminé en fonction de la température du four.

6. Procédé selon la revendication 5, **caractérisé en ce que** l'on commute du couplage en triangle au couplage en étoile en fonction d'une modification de température temporelle du four.

7. Procédé selon l'une quelconque des revendications 1 à 6, **caractérisé en ce que** le moment de commutation (tᵤₘ) du couplage en triangle au couplage en étoile est déterminé en fonction d'une température de charge.

8. Procédé selon la revendication 7, **caractérisé en ce que** la température de charge est changée de couplage en triangle à couplage en étoile en fonction d'une modification de température temporelle.

9. Procédé selon l'une quelconque des revendications 1 à 8, **caractérisé en ce que** le four est chauffé à une température déterminée lors d'une première phase de chauffage et est maintenu lors de la seconde phase de chauffage à une température nécessaire pour le traitement thermique requis.

10. Procédé selon l'une quelconque des revendications 1 à 9, **caractérisé en ce que** l'on commute d'un couplage en triangle à un couplage en étoile au moyen d'un contacteur (4b, 4c).

11. Procédé selon l'une quelconque des revendications 1 à 10, **caractérisé en ce que** les éléments de chauffage (8a, 8b, 8c) sont utilisés avec une résistance puissante.

12. Procédé selon l'une quelconque des revendications 1 à 11, **caractérisé en ce qu'**un transformateur de réactance ajustable de manière variable (6) est utilisé comme transformateur triphasé.

13. Procédé selon la revendication 12, **caractérisé en ce que** la tension de chauffage pour la première et la seconde phase est adaptée en faisant varier la valeur de réglage du transformateur de réactance (6).

14. Procédé selon l'une quelconque des revendications 1 à 13, **caractérisé en ce qu'**une tension de chauffage de moins de 60 volts (V), de préférence de 50 volts (V), est appliquée au cours de la première phase de chauffage, et une tension de chauffage de moins de 35 volts (V), de préférence 30 volts (V), est appliquée au cours de la seconde phase de chauffage sur les éléments de chauffage (8a, 8b, 8c).

15. Procédé selon l'une quelconque des revendications 1 à 14, **caractérisé par** un réseau de courant triphasé avec une tension de 400 volts (V).

16. Procédé selon l'une quelconque des revendications 1 à 15, **caractérisé en ce que** celui-ci est utilisé pour le chauffage électrique de fours à vide utilisables pour la cémentation ou la nitration au plasma pour le traitement thermique de pièces métalliques.
